# EUROPÄISCHE PATENTSCHRIFT

(11) **EP 3 123 901 B1**
(45) Veröffentlichungstag und Bekanntmachung des Hinweises auf die Patenterteilung: **21.08.2019**
(21) Anmeldenummer: 16179221.3
(22) Anmeldetag: 13.07.2016
(51) Int. Cl.: A47F 1/12, A61J 7/00

(54) **SPENDERSYSTEM FÜR MEDIKAMENTE**
DISPENSING SYSTEM FOR MEDICAMENTS
SYSTEME DE DISTRIBUTION DE MEDICAMENTS

(30) Priorität: 27.07.2015 DE 102015112225
(43) Veröffentlichungstag der Anmeldung: 01.02.2017
(73) Patentinhaber: Vosshenrich, Udo, 32108 Bad Salzuflen (DE)
(72) Erfinder: Vosshenrich, Udo, 32108 Bad Salzuflen (DE)
(74) Vertreter: Dantz, Jan Henning

(56) Entgegenhaltungen:
- EP-A1- 2 600 752
- WO-A1-2014/173628
- WO-A1-2015/006638
- WO-A2-2010/062529
- DE-U1-202012 001 956
- GB-A- 881 700
- US-A- 4 526 292
- US-A1- 2013 306 670

## Beschreibung

Die vorliegende Erfindung betrifft ein Spendersystem für Medikamente nach dem Oberbegrif des Anspruches 1.

Die DE 102 12 711 A1 offenbart eine Tablettenbox, bei der eine kontrollierte Entnahme von Tabletten dadurch gewährleistet werden soll, dass ein Einnahmezyklus gespeichert wird und ein Alarmzeichen für eine Entnahme ausgegeben wird. Anschließend wird eine Tablette aus einer Blisterpackung herausgedrückt, um dem Patienten die Einnahme zu ermöglichen. Bei dieser Tablettenbox ist allerdings nachteilig, dass häufig nicht nur Tabletten eines bestimmten Typs eingenommen werden müssen, sondern ein Tablettenmix, bei dem bestimmte Tabletten in unterschiedlichen Intervallen eingenommen werden müssen. Wenn die Patienten einen Tablettenmix einnehmen müssen, muss häufig der Pflegedienst einer ambulanten Pflegestelle den Tablettenmix zusammenstellen und die Einnahme kontrollieren, was einen hohen Pflegeaufwand und einen laufenden Eingriff in die Privatsphäre des Patienten darstellt.

Die WO2014/173628A1 offenbart eine Vorrichtung zur Präsentation von Waren, die über eine Vorschubeinrichtung zu einem vorderen Anschlag verschoben werden können. Die Vorrichtung wird an Verkaufsregalen eingesetzt.

In der WO 2015/006638A1 ist ein Verkaufssystem für Produktbehälter offenbart, die über ein vorgespanntes Vorschubelement zu einer Entnahmestation gefördert werden. Die Produktbehälter sind dabei an seitlichen Wänden geführt.

Die GB 881 700 offenbart ein Spendersystem für Zigarettenpackungen.

Es ist daher Aufgabe der vorliegenden Erfindung, ein Spendersystem für Medikamente zu schaffen, das flexibel an die zu verabreichenden Medikamente angepasst werden kann und die Pflegedienste entlastet.

Diese Aufgabe wird mit einem Spendersystem für Medikamente mit den Merkmalen des Anspruches 1 gelöst.

Bei dem erfindungsgemäßen Spendersystem werden zunächst Gefäße eingesetzt, die mit einem oder mehreren Medikamenten befüllt werden können. In die Gefäße können die Medikamente in unterschiedlichen Darreichungsformen, also als Tabletten, Dragees, Pulver oder auch flüssig eingefüllt werden. Zudem kann die Art der Gefäße abhängig von der Krankheit gewählt werden, wobei einfache Becher oder auch Schnabeltassen oder andere Gefäße zum Einsatz kommen können. Das jeweils vorderste Gefäß an einem Vorschubkanal kann dann an einer Entnahmestation vom Patienten entnommen werden, um dann die in dem Gefäß befindlichen Medikamente einzunehmen. In dem Gehäuse ist dabei ein Vorschubsystem vorgesehen, das bei einer Entnahme des vordersten Gefäßes dafür sorgt, dass die in einem gemeinsamen Vorschubkanal angeordneten Gefäße in Richtung der Entnahmestation gefördert werden. Dadurch kann eine Pflegestelle das Spendersystem mit einer Vielzahl von Gefäßen und Medikamenten befüllen, die beispielsweise einer Tagesration entsprechen und vom Patienten in einer vorbestimmten zeitlichen Abfolge entnommen werden können. Eine Fehlbetätigung kann dadurch vermieden werden, dass die Gefäße nur an der Entnahmestation zugänglich sind und entnommen werden können. Die übrigen Gefäße können geschützt innerhalb des Gehäuses bzw. dem Vorschubkanal angeordnet werden.

Wenn in der Anmeldung Gefäße beschrieben werden, sind diese als offene oder geschlossene Behälter, Becher, Tassen, Schnabeltassen ausgebildet sein. Ferner kann ein Gefäß auch durch einen Gefäßträger und einem auf oder in dem Gefäßträger angeordneten Behälter gebildet sein, beispielsweise kann ein Einweggefäß in oder auf dem Gefäßträger angeordnet sein. Alle diese Varianten werden in der Anmeldung als "Gefäß" bezeichnet.

Das Vorschubsystem umfasst vorzugsweise einen mit einer Feder vorgespannten Schieber, mittels dem die Gefäße entlang des Vorschubkanals verschiebbar sind. Dadurch erfolgt ein automatisches Fördern der Gefäße, nachdem das vorderste Gefäß aus einem Vorschubkanal entnommen wurde. Der Patient kann somit nur auf das vorderste Gefäß zurückgreifen, und die zeitliche Abfolge der Entnahme wir durch die Positionierung der Gefäße innerhalb des Vorschubkanals vorgegeben. Dabei sind die Gefäße durch ein Führungsprofil oder die Wände des Vorschubkanals zu der Entnahmestation geführt, und der mindestens eine Vorschubkanal ist im Wesentlichen geschlossen ausgebildet. Es ist natürlich für den Befüllvorgang optional möglich, beispielsweise einen Deckel von dem Gehäuse abzunehmen, um den Vorschubkanal von oben befüllen zu können. Die Gefäße können dann beim Einfügen des Vorschubsystems spannen und geben den zeitlichen Ablauf der Medikamentenzuführung vor.

In einer weiteren Ausgestaltung der Erfindung sind an dem Gehäuse Mittel zur Erfassung der Anzahl an Gefäßen innerhalb des Vorschubkanals vorgesehen. Dadurch kann kontrolliert werden, ob ein Gefäß zur vorbestimmten Einnahmezeit aus dem Vorschubkanal entnommen wurde.

Ferner kann eine Steuerung vorgesehen sein, mittels der ein Signal für eine vorzunehmende Entnahme des vordersten Gefäßes an optische und/oder akustische Mittel aussendbar ist. Beispielsweise können optische Mittel vorgesehen sein, die eine Anzeige aufweisen, die Informationen zu dem vordersten Gefäß, wie Einnahmezeitpunkt, Inhalt des Gefäßes, Art der Einnahme oder dergleichen, anzeigen kann. Alternativ oder zusätzlich können auch akustische Mittel vorgesehen sein, die ein Warnsignal ausgeben, wenn das vorderste Gefäß nach einer vorbestimmten Zeit nicht aus dem Gehäuse entnommen wurde.

In einer weiteren Ausgestaltung können Kommunikationsmittel vorgesehen sein, mittels denen ein Signal oder eine Nachricht an eine Pflegestelle aussendbar ist, wenn das vorderste Gefäß nach einer vorbestimmten Zeit nicht aus dem Gehäuse entnommen wurde. Dann kann die Pflegestelle über einen Besuch vor Ort prüfen, was die Ursache für die fehlende Entnahme ist.

Ferner ist es möglich, das Spendersystem mit einer Kamera auszustatten, mittels der nach der Entnahme des vordersten Gefäßes eine Einnahme des Medikamentes oder der Medikamente aufnehmbar ist, insbesondere zur Beobachtung durch eine Pflegestelle. Dann kann nicht nur die Entnahme des Gefäßes, sondern auch die Einnahme des Inhaltes kontrolliert werden, was dem Patienten die Sicherheit gibt, dass die Medikamente in jedem Fall zuverlässig eingenommen werden müssen und ansonsten eine Pflegekraft vorbeikommen kann.

In einer bevorzugten Ausgestaltung ist an der Entnahmestation ein Anschlag zur Begrenzung des Vorschubweges der Gefäße vorgesehen, so dass eine exakte Positionierung des vordersten Gefäßes gewährleistet wird. An dem Gehäuse sind dabei zwei Vorschubkanäle vorgesehen, wobei in dem ersten Vorschubkanal Gefäße mit mindestens einem Medikament und in einem zweiten Vorschubkanal beispielsweise Gefäße mit Hilfsmitteln zur Einnahme der Medikamente, insbesondere Flüssigkeit und/oder Lebensmittel, vorgesehen sind.

Ferner können an den Gefäßen Markierungen zur Einnahmezeit vorgesehen sein, so dass sowohl bei der Entnahme als auch beim Befüllvorgang Fehler vermieden werden.

Die Erfindung wird nachfolgend anhand eines Ausführungsbeispiels mit Bezug auf die beigefügten Zeichnungen näher erläutert. Es zeigen:
- Figur 1: eine perspektivische Ansicht eines erfindungsgemäßen Spendersystems;
- Figur 2: eine Draufsicht auf das Spendersystem der Figur 1;
- Figur 3: eine geschnittene Draufsicht auf das Spendersystem der Figur 1;
- Figuren 4 bis 6: mehrere Ansichten des Spendersystems der Figur 1, und
- Figur 7: eine perspektivische Detailansicht des Vorschubsystems des Spendersystems der Figur 1.

Ein Spendersystem 1 umfasst ein Gehäuse 2, das über einen Deckel 20 verschlossen ist, der von dem Gehäuse 2 für einen Befüllvorgang abnehmbar ist. In dem Gehäuse 2 ist ein erster Vorschubkanal 3 für Gefäße 5 und ein zweiter Vorschubkanal 4 für Gefäße 5 ausgebildet. Es ist auch möglich, an dem Gehäuse 2 nur einen einzigen Vorschubkanal oder mehr als zwei Vorschubkanäle vorzusehen. Wie oben ausgeführt ist, können als Gefäße 5 auch Einheiten aus einem Gefäßträger und einem aus oder in dem Gefäßträger angeordneten Behältnis verwendet werden.

Jeder Vorschubkanal 3 und 4 besitzt an dem Gehäuse 2 eine Entnahmestation 6, an der das jeweils vorderste Gefäß 5 der in dem Vorschubkanal 3 positionierten Gefäße 5 von außen zugänglich und entnehmbar ist. Die übrigen Gefäße 5 sind innerhalb des Gehäuses 2 geschützt angeordnet. Die Gefäße 5 werden dabei über ein Vorschubsystem automatisch zu der Entnahmestation 6 gefördert, wobei an der Vorderseite ein Anschlag 7 vorgesehen ist, der die Position des vordersten Gefäßes 5 vorgibt. Das Vorschubsystem umfasst dabei einen zur Entnahmestation 6 vorgespannten Schieber 8, der dafür sorgt, dass die Gefäße 5 zu dem Anschlag 7 geschoben werden. Die Gefäße 5 werden dabei innerhalb des Vorschubkanals 3 oder 4 durch die Wände des Gehäuses oder eine Trennwand 21 zwischen den zwei Vorschubkanälen 3 und 4 geführt, so dass diese durch den Schieber 8 nur nach vorne gedrückt werden können.

An dem Gehäuse 2 ist an einer Vorderseite ein Anzeigefeld 9 vorgesehen, das als stationäre Anzeige oder als digitale Anzeige ausgebildet sein kann und dazu dient, dem Patienten Informationen zu geben, beispielsweise über die Entnahmezeit, die Medikamente oder weitere Informationen. In jedem Gefäß 5 können sich eines oder mehrere Medikamente befinden, die von dem Benutzer zu einem bestimmten Zeitpunkt eingenommen werden müssen. Zu einer bestimmten Uhrzeit muss daher der Benutzer das vorderste Gefäß 5 an der Entnahmestation 6 herausnehmen, und nach der Herausnahme werden die anderen Gefäße 5, die in dem Vorschubkanal 3 oder 4 angeordnet sind, über den Schieber 8 nach vorne geschoben, so wie dies anhand der Figuren 2 und 3 erkennbar ist. In jedem Vorschubkanal 3 oder 4 befindet sich dabei ein Führungsprofil 10, an der ein Vorschubsystem geführt läuft und an der eine Rollfeder 11 zum Vorspannen des Schiebers 8 in Richtung der Entnahmeposition 6 vorgesehen ist. Die Rollfeder 11 kann bandförmige ausgebildet sein und an dem Schieber 8 aufgewickelt werden. Die Bewegung des Schiebers 8 kann dabei auch gedämpft erfolgen, um mit langsamer Geschwindigkeit die Gefäße 5 zu der Entnahmestation 6 und dem Anschlag 7 an der Front zu bewegen.

Wie in Figur 4 gezeigt ist, besitzen die Vorschubkanäle 3 oder 4 eine Breite, die an die Breite der Gefäße 5 angepasst ist, so dass eine Kippbewegung verhindert wird. Die Gefäße 5 können als geschlossene Schnabeltassen oder andere Gefäße ausgebildet sein. Bodenseitig stehen die Gefäße 5 auf dem Führungsprofil 10 auf, die beispielsweise eine Gleitoberfläche besitzt, damit ein leichtgängiges Verschieben der Gefäße 5 ermöglicht wird. Jedes Führungsprofil 10 besitzt mindestens eine Führungsleiste 12, um das Gefäß 5 oder einen Gefäßträger zu der Entnahmeposition verschieben zu können.

In Figur 7 ist das Vorschubsystem im Detail dargestellt. Das Vorschubsystem umfasst das Führungsprofil 10, entlang der ein Schieber 8 geführt ist. Der Schieber 8 ist dabei durch die Feder 11 in Vorschubrichtung vorgespannt, um Gefäße 5 zu dem Anschlag 7 zu schieben, der im unteren Bereich der Gefäße 5 angeordnet ist, so dass die Gefäße 5 an der Entnahmestation 6 bequem gegriffen und entnommen werden können.

Das Spendersystem 1 kann ferner eine Steuerung aufweisen, die Mittel zur Erfassung der Anzahl an Gefäßen 5 innerhalb eines Vorschubkanals 3 oder 4 aufweist. Dadurch kann der Füllstand bestimmt werden. Sollte zu einer vorbestimmten Entnahmezeit kein Gefäß 5 an der Entnahmestation 6 entnommen werden, können optische oder akustische Signale ausgegeben werden. Beispielsweise kann an dem Anzeigefeld 9 eine Information für den Patienten ausgegeben werden, dass die nächste Medikamenteneinnahme erfolgen soll. Falls dies nach einer vorbestimmten Zeit nicht erfolgt, können ergänzend zu den optischen Mitteln auch akustische Mittel eingesetzt werden, die dem Patienten signalisieren, dass die Einnahme der Medikamente überfällig ist. Sollte nach einer vorbestimmten Zeit immer noch keine Entnahme des vordersten Gefäßes erfolgt sein, kann über Kommunikationsmittel eine Pflegestelle verständigt werden, damit diese überprüfen kann, welches die Gründe für die mangelnde Entnahme eines Gefäßes 5 sind. Alternativ oder zusätzlich kann das Spendersystem auch eine Kamera aufweisen, die zumindest bei Entnahme eines Gefäßes 5 eingeschaltet wird, um dann aufzunehmen, ob die in dem Gefäß 5 befindlichen Medikamente auch eingenommen werden. Die entsprechenden Aufnahmen können dann einer Pflegestelle übermittelt werden, so dass diese ohne Besuch vor Ort die Einnahme der Medikamente überprüfen kann. Dadurch kann dem Patienten ein Leben in der eigenen Wohnung ermöglicht werden, ohne ein Risiko hinsichtlich mangelhafter Medikamenteneinnahme einzugehen.

In dem dargestellten Ausführungsbeispiel sind zwei Vorschubkanäle 3 und 4 als Vorschublinien vorgesehen, wobei in der zweiten Vorschublinie wahlweise Gefäße 5 mit Medikamenten oder Gefäße 5 mit Hilfsmitteln für die Einnahme vorgesehen sein können. Beispielsweise können die Gefäße 5 mit Wasser befüllt sein, um die Einnahme der Medikamente aus dem anderen Gefäß 5 zu erleichtern. Alternativ können auch Lebensmittel oder andere Gegenstände in den Gefäßen 5 in der zweiten Vorschublinie vorgesehen sein.

In dem dargestellten Ausführungsbeispiel werden acht Gefäße 5 in einem Vorschubkanal 3 oder 4 angeordnet. Die Anzahl der Gefäße 5 kann in weiten Teilen frei gewählt werden, je nach Anzahl der einzunehmenden Medikamente oder der Einnahmeintervalle.

### Bezugszeichenliste

- 1: Spendersystem
- 2: Gehäuse
- 3: Vorschubkanal
- 4: Vorschubkanal
- 5: Gefäß
- 6: Entnahmestation
- 7: Anschlag
- 8: Schieber
- 9: Anzeigefeld
- 10: Führungsprofil
- 11: Feder
- 12: Führungsleiste
- 20: Deckel
- 21: Trennwand

## Patentansprüche

1. Spendersystem (1) für Medikamente, mit einem Gehäuse (2) und Gefäßen in Form von Bechern, Tassen oder Schnabeltassen, wobei in dem Gehäuse (2) eine Vielzahl von den mit mindestens einem Medikament befüllten Gefäßen (5) angeordnet sind, wobei das jeweils vorderste Gefäß (5) an einer Entnahmestation (6) entnehmbar ist, wobei an dem Gehäuse (2) ein Vorschubsystem vorgesehen ist, das bei einer Entnahme des vordersten Gefäßes (5) dafür sorgt, dass die in einem gemeinsamen Vorschubkanal (3, 4) angeordneten Gefäße (5) in Richtung der Entnahmestation (6) gefördert werden, **dadurch gekennzeichnet, dass** das Gehäuse (2) über einen Deckel (20) verschlossen ist, der von dem Gehäuse (2) für einen Befüllvorgang abnehmbar ist, und an dem Gehäuse (2) zwei Vorschubkanäle (3, 4) vorgesehen sind, wobei in dem ersten Vorschubkanal (3) Gefäße (5) mit mindestens einem Medikament und in dem zweiten Vorschubkanal (4) Gefäße mit Hilfsmitteln zur Einnahme der Medikamente, insbesondere Flüssigkeit und/oder Lebensmittel, vorgesehen sind.

2. Spendersystem nach Anspruch 1, **dadurch gekennzeichnet, dass** das Vorschubsystem einen mit einer Feder (11) vorgespannten Schieber (8) aufweist, mittels der die Gefäße (5) entlang des Vorschubkanals (3, 4) verschiebbar sind.

3. Spendersystem nach Anspruch 1 oder 2, **dadurch gekennzeichnet, dass** die Gefäße (5) durch ein Führungsprofil (10) oder Wände des Vorschubkanals (3, 4) zu der Entnahmestation (6) geführt sind und der mindestens eine Vorschubkanal (3, 4) im Wesentlichen geschlossen ausgebildet ist.

4. Spendersystem nach einem der vorhergehenden Ansprüche, **dadurch gekennzeichnet, dass** an dem Gehäuse (2) Mittel zur Erfassung der Anzahl an Gefäßen (5) innerhalb eines Vorschubkanals (3, 4) vorgesehen sind.

5. Spendersystem nach einem der vorhergehenden Ansprüche, **dadurch gekennzeichnet, dass** eine Steuerung vorgesehen ist, mittels der ein Signal für eine vorzunehmende Entnahme des vordersten Gefäßes (5) an optische und/oder akustische Mittel aussendbar ist.

6. Spendersystem nach Anspruch 5, **dadurch gekennzeichnet, dass** optische Mittel vorgesehen sind, die eine Anzeige (9) aufweisen, die Informationen zu dem vordersten Gefäß (5), wie dem Einnahmezeitpunkt, dem Inhalt des Gefäßes, die Art der Einnahme oder dergleichen umfassen.

7. Spendersystem nach Anspruch 5 oder 6, **dadurch gekennzeichnet, dass** akustische Mittel vorgesehen sind, die ein Warnsignal ausgeben, wenn das vorderste Gefäß (5) nach einer vorbestimmten Zeit nicht aus dem Gehäuse (2) entnommen wurde.

8. Spendersystem nach einem der vorhergehenden Ansprüche, **dadurch gekennzeichnet, dass** Kommunikationsmittel vorgesehen sind, mittels denen ein Signal oder eine Nachricht an eine Pflegestelle aussendbar sind, wenn das vorderste Gefäß (5) nach einer vorbestimmten Zeit nicht aus dem Gehäuse (2) entnommen wurde.

9. Spendersystem nach einem der vorhergehenden Ansprüche, **dadurch gekennzeichnet, dass** eine Kamera vorgesehen ist, mittels der nach Entnahme des vordersten Gefäßes (5) eine Einnahme des Medikaments oder der Medikamente aufnehmbar ist, gegebenenfalls zur Beobachtung durch eine Pflegestelle.

10. Spendersystem nach einem der vorhergehenden Ansprüche, **dadurch gekennzeichnet, dass** an der Entnahmestation (6) ein Anschlag (7) zur Begrenzung des Vorschubweges der Gefäße (5) vorgesehen ist.

## Claims

1. Dispensing system (1) for medicaments, comprising a housing (2) and vessels in the form of beakers, cups or feeding cups, wherein a plurality of the vessels (5) filled with at least one medicament are arranged in the housing (2), wherein the respective foremost vessel (5) can be withdrawn at a withdrawal station (6), wherein a forward movement system is provided on the housing (2) which, when the foremost vessel (5) is withdrawn, ensures that the vessels (5) arranged in a common forward movement channel (3, 4) are conveyed in the direction of the withdrawal station (6), **characterized in that** the housing (2) is closed by a lid (20) which can be removed from the housing (2) for a filling operation, and two forward movement channels (3, 4) are provided on the housing (2), wherein vessels (5) containing at least one medicament are provided in the first forward movement channel (3) and vessels containing means that make it easier for the medicaments to be taken, in particular liquid and/or foodstuff, are provided in the second forward movement channel (4).

2. Dispensing system according to claim 1, **characterized in that** the forward movement system has a pusher (8) which is preloaded by a spring (11) and by means of which the vessels (5) can be pushed along the forward movement channel (3, 4).

3. Dispensing system according to claim 1 or 2, **characterized in that** the vessels (5) are guided to the withdrawal station (6) by a guide profile (10) or walls of the forward movement channel (3, 4), and the at least one forward movement channel (3, 4) is configured in a substantially closed manner.

4. Dispensing system according to one of the preceding claims, **characterized in that** means for detecting the number of vessels (5) within a forward movement channel (3, 4) are provided on the housing (2).

5. Dispensing system according to one of the preceding claims, **characterized in that** a control system is provided, by means of which a signal indicating that the foremost vessel (5) is to be withdrawn can be transmitted to optical and/or acoustic means.

6. Dispensing system according to claim 5, **characterized in that** optical means are provided which comprise a display (9) including information relating to the foremost vessel (5), such as the time at which the medicaments are to be taken, the contents of the vessel, the way in which the medicaments are to be taken or the like.

7. Dispensing system according to claim 5 or 6, **characterized in that** acoustic means are provided which output an alarm signal if the foremost vessel (5) has not been withdrawn from the housing (2) after a predetermined time.

8. Dispensing system according to one of the preceding claims, **characterized in that** communication means are provided, by means of which a signal or a message can be transmitted to a point of care if the foremost vessel (5) has not been withdrawn from the housing (2) after a predetermined time.

9. Dispensing system according to one of the preceding claims, **characterized in that** a camera is provided, by means of which, after the foremost vessel (5) has been withdrawn, it is possible to capture the taking of the medicament(s), optionally for observation by a point of care.

10. Dispensing system according to one of the preceding claims, **characterized in that** a stop (7) for limiting the forward movement travel of the vessels (5) is provided at the withdrawal station (6).

## Revendications

1. Système de distribution (1) pour des médicaments, avec un boîtier (2) et des récipients prenant la forme de gobelets, de tasses ou de tasses à bec, dans lequel le boîtier (2) contient plusieurs récipients (5) pouvant être remplis avec au moins un médicament, dans lequel le récipient (5) situé sur l'avant peut être retiré au niveau d'une station de retrait (6), dans lequel est prévu sur le boîtier (2) un système d'avancement qui assure, lors du retrait du récipient placé sur l'avant (5), que les récipients (5) disposés dans une goulotte d'avancement (3, 4) commune soient transportés en direction de la station de retrait (6), **caractérisé en ce que** le boîtier (2) est fermé par un couvercle (20) qui peut être enlevé du boîtier (2) pour une opération de remplissage et deux goulottes d'avancement (3, 4) sont prévues sur le boîtier (2), des récipients (5) contenant au moins un médicament étant prévus dans la première goulotte d'avancement (3) et des récipients contenant des adjuvants pour la prise des médicaments, en particulier des liquides et/ou des aliments, étant prévus dans la deuxième goulotte d'avancement (4).

2. Système de distribution selon la revendication 1, **caractérisé en ce que** le système d'avancement présente une coulisse (8) précontrainte par un ressort (11) au moyen de laquelle les récipients (5) peuvent être déplacés le long de la goulotte d'avancement (3, 4).

3. Système de distribution selon la revendication 1 ou 2, **caractérisé en ce que** les récipients (5) sont guidés par un profilé de guidage (10) ou des parois de la goulotte d'avancement (3, 4) vers la station de retrait (6) et l'au moins une goulotte d'avancement (3, 4) a une construction sensiblement fermée.

4. Système de distribution selon l'une des revendications précédentes, **caractérisé en ce que** des moyens pour détecter le nombre de récipients (5) dans une goulotte d'avancement (3, 4) sont prévus sur le boîtier (2).

5. Système de distribution selon l'une des revendications précédentes, **caractérisé en ce qu'**il est prévu une commande au moyen de laquelle un signal pour un retrait à effectuer du récipient situé sur l'avant (5) peut être émis sur des moyens optiques et/ou sonores.

6. Système de distribution selon la revendication 5, **caractérisé en ce que** sont prévus des moyens optiques qui présentent un affichage (9) donnant des informations sur le récipient situé sur l'avant (5), par exemple le moment du retrait, le contenu du récipient, le mode de retrait ou similaires.

7. Système de distribution selon la revendication 5 ou 6, **caractérisé en ce que** sont prévus des moyens sonores qui émettent un signal d'avertissement quand le récipient situé sur l'avant (5) n'a pas été retiré du boîtier (2) après un délai prédéterminé.

8. Système de distribution selon l'une des revendications précédentes, **caractérisé en ce que** sont prévus des moyens de communication au moyen desquels un signal ou un message peut être transmis à une salle de soins quand le récipient situé sur l'avant (5) n'a pas été retiré du boîtier (2) après un délai prédéterminé.

9. Système de distribution selon l'une des revendications précédentes, **caractérisé en ce qu'**il est prévu une caméra qui peut enregistrer, après le retrait du récipient situé sur l'avant (5), la prise du ou des médicaments, éventuellement en vue de la surveillance par une salle de soins.

10. Système de distribution selon l'une des revendications précédentes, **caractérisé en ce qu'**il est prévu dans la station de retrait (6) une butée (7) destinée à limiter la distance d'avancement des récipients (5).
